# EUROPÄISCHE PATENTSCHRIFT

(11) **EP 0 009 737 B1**
(45) Veröffentlichungstag und Bekanntmachung des Hinweises auf die Patenterteilung: **19.01.1983**
(21) Anmeldenummer: 79103580.1
(22) Anmeldetag: 24.09.1979
(51) Int. Cl.: B61F 1/10, B61D 17/00, B61G 7/10, B61G 5/04

(54) **Anordnung eines abnehmbaren Kopfstückes an Eisenbahngüterwagen**
Arrangement of a removable end-sill on railway goods wagons
Arrangement d'une tête de châssis amovible sur wagons à marchandises

(30) Priorität: 07.10.1978 DE 2843841
(43) Veröffentlichungstag der Anmeldung: 16.04.1980
(73) Patentinhaber: Waggon Union GmbH, D-5900 Siegen (DE)
(72) Erfinder: Ahlborn, Günther, D-5900 Siegen 21 (DE); Werthenbach, Paul, D-5902 Netphen 1 (DE); Zimmermann, Klaus, D-5900 Siegen 1 (DE)
(74) Vertreter: Eberhard, Friedrich, Dr.

## Beschreibung

Die Erfindung betrifft die Anordnung eines abnehmbaren Kopfstückes an Eisenbahngüterwagen mit kleinen Laufrädern und tiefliegender Ladefläche, das die Zug- und Stoßeinrichtung trägt, sowie das abnehmbare Kopfstück selbst.

Es ist bekannt, bei Eisenbahngüterwagen mit tiefliegender Ladefläche zum Transport von insbesondere Straßenfahrzeugen zur Be- und Entladung dieser Fahrzeuge über die Kopfstücke hinweg diese Kopfstücke absenkbar oder abnehmbar auszubilden, da die Ladefläche unterhalb der Ebene der Zug- und Stoßeinrichtung liegt. Durch die Absenkbare oder abnehmbare Ausbildung der Kopfstücke kann auf Brücken zum Überfahren dieser Kopfstücke verzichtet werden.

Die absenkbaren Kopfstücke sind jedoch durch die Vielzahl der bewegbaren Bauelemente, über die zum Teil auch Stoß- und Zugkräfte des Eisenbahnwagens übertragen werden, sehr aufwendig und teuer. Ein weiterer Nachteil dieser absenkbaren Kopfstücke besteht darin, daß die mit absenkbaren Kopfstücken ausgerüsteten Eisenbahngüterwagen nicht in einem festen Zugverband kurzgekuppelt werden können und somit Ladefläche verloren geht. Nachteilig ist ebenfalls das hohe Gewicht der absenkbaren Kopfstücke, daß das Verhältnis von Wageneigengewicht zu Zuladung ungünstig beeinflußt.

Die Eisenbahngüterwagen mit abnehmbaren Kopfstücken können dagegen im festen Zugverband kurzgekuppelt werden, wodurch ein günstiges Verhältnis zwischen Wageneigengewicht und Zuladung besteht. Bei den bisher bekannten abnehmbaren Kopfstücken erfolgte deren Befestigung am Wagen mittels Zapfen und Bolzen. Diese Ausführung hat jedoch den Nachteil, daß einmal lose Teile mitgeführt werden müssen, die sehr leicht verloren gehen und zum anderen müssen die Verzapfungen und Bolzensteckverbindungen sehr genau gefertigt sein, damit ein leichtes Befestigen bzw. Lösen der Kopfstücke erfolgen kann. Bei den heute im Eisenbahngüterwagenbau zur Verwendung gelangenden relativ dünnen Blechen kommen jedoch sehr leicht Maßverschiebungen vor, die die Montage des Kopfstücks erschweren oder sogar in Extremfällen verhindern.

Diese Beeinträchtigungen haften, soweit die Ursache nicht in lose mitgeführten Teilen liegt, auch einem weiteren abnehmbaren Kopfstück an, das nach DE-B-1 189 111 bekannt ist, mit dem einen Ende über Zapfen in der Stirnwand des Wagens steckt und mit Ösen am anderen Ende die Ladefläche durchsetzt und unter dieser mit den Wagen verbolzt ist. Als Fortschritt ist hier lediglich anzusehen, daß die Bolzen Bestandteil des Wagens bilden.

Die Aufgabe vorliegender Erfindung liegt nun darin, eine derartige Kopfstück-Anordnung zu schaffen, daß die Befestigung des Kopfstücks auf dem Eisenbahngüterwagen mit einfachen Mitteln sicher erfolgen kann, wobei auf eine wirtschaftliche Gestaltung der Verriegelungseinrichtung und der Befestigungselemente besonderer Wert gelegt wird. Entsprechend diesen Kriterien soll auch das Kopfstück selbst ausgebildet sein.

Die Erfindung löst diese Aufgabe dadurch, daß rechts und links der Wagenlängsmittelebene nahe dem Wagenende und nahe den Wagenlängsseiten mindestens je ein vertikaler Steg auf der Ladefläche des Wagens parallel zur Wagenlängsachse befestigt ist, dessen beide Stirnenden profiliert sind, daß an dem Kopfstück für jeden Steg ein sich gegen dessen dem Wagenende zugewandte Stirnfläche formschlüssig anlegendes festes Druckstück und ein sich gegen dessen der Wagenmitte zugewandte Stirnfläche formschlüssig anlegendes, lösbares Spannstück angeordnet ist. Hierbei ist das dem Wagenende zugewandte Stirnende des Steges ausgerundet und das Druckstück als horizontal in Wagenquerrichtung angeordnetes Rundstück ausgebildet.

An seinem der Wagenmitte zugewandten Stirnende ist der Steg mit einer nach unten gegen das Wagenende weisenden Schräge versehen, wobei das Spannstück als in Wagenlängsrichtung gelenkig angeordnetes hängendes Pendel ausgebildet ist, das mittels eines durch eine am Kopfstück drehbar gelagerte vertikale Spindel vertikal verschieblichen Keilstücks gegen die Schräge des Steges anpreßbar ist. Die korrespondierenden Flächen des Spannstücks und des Keilstücks sind prismenförmig . ausgebildet und mit einer nach unten gegen die Wagenquermittelebene weisenden Neigung versehen. Die dem Spannstück abgewandte Fläche des Keilstücks ist vertikal und eben ausgebildet und liegt gegen eine vertikale Führung des Kopfstücks an.

Durch die vorstehend genannte Lösung der Erfindung wird mit einfachen Mitteln eine lösbare Befestigung für ein abnehmbares Kopfstück geschaffen. Es ist nicht erforderlich, lose und damit leicht verlierbare Teile am Wagen mitzuführen. Das Lösen bzw. Befestigen des Kopfstücks erfolgt durch einfache Drehung von Spindeln, die das auf das Wagenende abgesetzte Kopfstück in seine Betriebslage einjustieren und dort formschlüssig verriegeln. Am Wagen selbst sind lediglich schmale, aus dem Wagenboden herausragende Stege angeordnet, die bei abgesetztem Kopfstück und kurzgekuppeltem Wagen außerhalb der Fahrspuren der zu verladenden Straßenfahrzeuge liegen und somit das Be- und Entladen nicht behindern. Die Überleitung der Zug- und Stoßkräfte von dem Kopfstück auf den Eisenbahngüterwagen erfolgt mit einfachen Mitteln.

Die gleichen Vorteile werden auch von dem abnehmbaren Kopfstück selbst herbeigeführt, wenn er zweckmäßig je ein von den Stoßkräften beanspruchtes festes Druckstück und je ein von den Zugkräften beanspruchtes lösbares sowie das Kopfstück festlegendes Spannstück in Abstand voneinander aufweist und wenn die Druckstücke und die Spannstücke mit rechts und links der Wagenlängsmittelebene nahe dem Wagenende und nahe den Wagenlängsseiten auf der Ladefläche des Wagens parallel zur Wagenlängsachse angeordneten und mit profilierten Stirnenden versehenen vertikalen Stegen zusammenwirken.

Einzelheiten der Erfindung sind anhand eines Ausführungsbeispieles in der Zeichnung erläutert.

Es zeigen
Fig. 1 die Seitenansicht eines Kopfendes eines Eisenbahngüterwagens mit einem Kopfstück gemäß der Erfindung,
Fig. 2 die Draufsicht auf den Eisenbahngüterwagen und das Kopfstück nach Fig. 1,
Fig. 3 einen Schnitt nach Linie 111-111 der Fig. 1.

In Fig. 1 ist außer dem abnehmbaren Kopfstück 1 das vordere Ende des Eisenbahngüterwagens 2 schematisch dargestellt. Die Ladefläche 3 liegt hierbei unterhalb der Ebene der Stoßeinrichtung 4 und Zugeinrichtung 5 des abnehmbaren Kopfstücks 1. Nahe den Längsseiten des Eisenbahngüterwagens 2 sind oben auf dessen Ladefläche 3 nahe dem Wagenende je ein vertikaler Steg 6 in Wagenlängsrichtung angeordnet. Das dem Wagenende zugewandte Stirnende jedes Steges 6 ist mit einer Ausrundung 7 versehen. Das der Wagenquermitte zugewandte Stirnende jedes Steges 6 weist eine schräg nach unten zum Wagenende hin gerichtete Schräge 8 auf. An dem Kopfstück 1 ist für jeden Steg 6 ein horizontales, in Wagenquerrichtung angeordnetes Druckstück 9 angeordnet. Das Druckstück 9 ist dabei in dem Ausführungsbeispiel als Rohr ausgebildet. Es kann jedoch auch ein volles Rundstück Verwendung finden. Das Druckstück 9 liegt bei montiertem Kopfstück 1 formschlüssig in der Ausrundung 7 des Steges 6 an.

An dem Kopfstück 1 ist weiter für jeden Steg 6 ein Spannstück 10 vorgesehen. Das Spannstück 10 ist als hängendes, in Wagenlängsrichtung gelenkiges Pendel ausgebildet und auf seiner zum Wagenende hinweisenden Seite mit einer Schräge 11 versehen, die sich bei montiertem Kopfstück flächig gegen die Schräge 8 des Steges 6 anlegt. Auf seiner dem Steg 6 abgewandten Seite ist das Spannstück 10 prismenförmig ausgebildet, wobei das Prisma 12 des Spannstücks 10 schräg nach unten zur Wagenquermitte hin weisend ausgebildet ist. Hinter jedem Spannstück 10 mit gleichem Abstand zur Wagenlängsachse ist an dem Kopfstück 1 vertikal und drehbareine Spindel 13 angeordnet, die mittels eines Knebels oder Handrads 14 drehbar ist. Die Spindel 13 trägt ein Keilstück 15, dessen zum Wagenende hinweisende Seite ebenfalls mit einem Prisma 16 versehen ist, das deckungsgleich zu dem Prisma 12 des Spannstücks 10 ausgebildet ist. Die dem Spannstück 10 abgewandte Seite des Keilstücks 15 ist vertikal und eben ausgebildet und an einer vertikalen Führung 17 des Kopfstücks 1 geführt.

Zur Montage des Kopfstücks 1 wird das Keilstück 15 über Handrad 14 und Spindel 13 gelöst, wodurch das Spannstück 10 frei in Längsrichtung pendeln kann. Das Kopfstück 1 wird darauf auf die Ladefläche 3 des Eisenbahngüterwagens 2 so abgesetzt, daß jedes Druckstück 9 vor der Ausrundung 7 des Steges 6 liegt. Hierbei pendelt das Spannstück 10 mit seiner Schrägen 11 hinter die Schräge 8 des Stegs 6. Anschließend wird das Keilstück 15 mittels der Spindel 13 und des Handrads 14 vertikal nach unten bewegt. Über die korrespondierenden prismenförmigen Flächen 12 und 16 des Pendels bzw. des Keilstücks 15 wird das Druckstück 9 und mit diesem das Kopfstück 1 in die Ausrundung 7 des Stegs 7 bewegt. Bei fest verklemmtem Spannstück 10 ist jetzt das Kopfstück 1 über das Druckstück 9 und die Ausrundung 7 bzw. über die Schrägen 8 und 11 und Prismen 12 und 16 des Stegs bzw. des Spannstücks 10 und des Keilstücks 15 und die Führung 17 fest auf dem Eisenbahngüterwagen 2 verspannt.

Die beim Pufferstoß auftretenden vertikalen Komponenten werden über geeignete Anlageflächen des Kopfstücks 1 auf die Ladefläche 3 des Eisenbahngüterwagens 2 und in diesen übergeleitet. Die vertikalen Komponenten bei Zugbeanspruchung des Kopfstücks 1 sowie die Horizontalkräfte bei Zug und Druck werden sämtlich über den Steg 6 in den Eisenbahngüterwagen abgeleitet.

## Patentansprüche

1. Anordnung eines abnehmbaren Kopfstükkes (1) an Eisenbahngüterwagen (2) mit kleinen Laufrädern und tiefliegender Ladefläche (3), das die Zug- (5) und Stoßeinrichtung (4) trägt, dadurch gekennzeichnet, daß rechts und links der Wagenlängsmittelebene nahe dem Wagenende und nahe den Wagenlängsseiten mindestens je ein vertikaler Steg (6) auf der Ladefläche (3) des Wagens (2) parallel zur Wagenlängsachse befestigt ist, dessen beide Stirnenden profiliert sind, daß an dem Kopfstück (1) für jeden Steg (6) ein sich gegen dessen dem Wagenende zugewandte Stirnfläche formschlüssig anlegendes festes Druckstück (9) und ein sich gegen dessen der Wagenmitte zugewandte Stirnfläche formschlüssig anlegendes, lösbares Spannstück (10) angeordnet ist.

2. Anordnung nach Anspruch 1, dadurch gekennzeichnet, daß das dem Wagenende zugewandte Stirnende des Steges (6) ausgerundet ist und das Druckstück (9) als horizontal in Wagenquerrichtung angeordnetes Rundstück ausgebildet ist.

3. Anordnung nach den Ansprüchen 1 und 2, dadurch gekennzeichnet, daß der Steg (6) an seinem der Wagenmitte zugewandten Stirnende mit einer nach unten gegen das Wagenende weisenden Schräge (8) versehen ist, daß das Spannstück (10) als in Wagenlängsrichtung gelenkig angeordnetes hängendes Pendel ausgebildet ist, das mittels eines durch eine am Kopfstück (1) drehbar gelagerte vertikale Spindel (13) vertikal verschieblichen Keilstücks (15) gegen die Schräge (8) des Steges (6) anpreßbar ist.

4. Anordnung nach den Ansprüchen 1 bis 3, dadurch gekennzeichnet, daß die korrespondierenden Flächen des Spannstücks (10) und des Keilstücks (15) prismenförmig ausgebildet und mit einer nach unten gegen die Wagenquermittelebene weisenden Neigung versehen sind.

5. Anordnung nach den Ansprüchen 1 bis 4, dadurch gekennzeichnet, daß die dem Spannstück (10) abgewandte Fläche des Keilstücks (15) vertikal und eben ausgebildet ist und gegen eine vertikale Führung (17) des Kopfstücks (1) anliegt.

6. Abnehmbares Kopfstück (1) für Eisenbahngüterwagen (2) mit kleinen Laufrädern und tiefliegender Ladefläche (3), das die Zug- (5) und Stoßeinrichtung (4) trägt, dadurch gekennzeichnet, daß zum Zusammenwirken mit rechts und links der Wagenlängsmittelebene nahe dem Wagenende und nahe den Wagenlängsseiten auf der Ladefläche (3) des Wagens (2) parallel zur Wagenlängsachse angeordneten und mit profilierten Stirnenden versehen vertikalen Stegen (6) je ein von den Stoßkräften beanspruchtes festes Druckstück (9) und je ein von den Zugkräften beanspruchtes lösbares sowie das Kopfstück (1) festlegendes Spannstück (10) am Kopfstück (1) in Abstand voneinander angeordnet sind.

## Claims

1. Arrangement of a removable headstock (1) on railway freight wagons (2) with small wheels and low loading surface (3) which supports the traction (5) and buffer devices (4) characterized in that at right hand and left hand of the longitudinal axis of the wagon, close to the wagon end and the longitudinal sides of the wagon, there is at least one web each (6) mounted on the loading surface (3) of the wagon (2) parallel to its longitudinal axis, the two front sides of the web being profiled, that the headstock (1) is provided for each web (6) with a fixed thrust piece (9) which is form-fitted to the front side of the web directed towards the wagon end, and with a detachable tension piece (10) which is form-fitted to the front side of the web directed towards the wagon centre.

2. Arrangement according to claim 1 characterized in that the front side of the web (6) directed towards the wagon end has a curved recess and that the thrust piece (9) is designed as a round piece which is arranged horizontally, transverse to the longitudinal axis of the wagon.

3. Arrangement according to claims 1 and 2 characterized in that the front side of the web (6) directed towards the wagon centre is provided with a bevel (8) pointing downward to the end of the wagon, that the tension piece (10) is designed as a pendulum, which pivots in the longitudinal direction of the wagon and can be pressed against the bevel (8) of the web (6) by a wedge-formed piece (15), that is movable in the vertical direction by a vertical spindle pivoting on the headstock (1).

4. Arrangement according to claims 1 to 3 characterized in that the corresponding faces of the tension piece (10) and wedge-formed piece (15) are prism-shaped and provided with a bevel which points downward to the transverse centre plane of the wagon.

5. Arrangement according to claims 1 to 4 characterized in that the face of the wedge-formed piece (15) pointing in the direction opposite to the tension piece (10) is vertical and flat, and in contact with a vertical guide face (17) of the headstock (1

6. Removable headstock (1) for railway freight wagons (2) with small wheels and low loading surface (3) which supports the traction (5) and buffer devices (4) characterized in that for interaction with vertical webs (6) with profiled front sides, the headstock (1) is provided with a fixed thrust piece (9) taking the shock loads and one detachable tension piece (10) taking the traction loads and fixing the headstock (1), which are located on the latter at a given distance between each other, whereby the webs are mounted on the loading surface (3) of the wagon (2) at right hand and left hand of its longitudinal axis close to the wagon end and the longitudinal sides of the wagon and parallel to its longitudinal axis.

## Revendications

1. Montage, sur un wagon de marchandises (2) à petites roues et plate-forme de chargement surbaissée (3), d'une tête amovible (1) portant le dispositif d'attelage (5) et le dispositif de tamponnement (4), caractérisé par le fait qu'à droite et à gauche du plan médian longitudinal du wagon (2), près de chacun des côtés longitudinaux et de l'extrémité de celui-ci est fixée sur la plate-forme de chargement (3) de celui-ci, parallèlement à l'axe longitudinal de celui-ci, au moins une barrette verticale (6) dont les deux extrémités frontales sont profilées, et que sur la tête (1) sont prévues, pour chaque barrette (6), une pièce fixe de pression (9) qui s'appuie contre la face frontale, tournée vers l'extrémité du wagon, de la barrette et une pièce mobile de serrage (10) qui s'appuie contre la face frontale, tournée vers le milieu du wagon, de la barrette.

2. Montage selon la revendication 1, caractérisé par le fait que l'extrémité frontale, tournée vers l'extrémité du wagon, de la barrette (6) est arrondie et la pièce de pression (9) est une pièce ronde placée dans la direction transversale du wagon.

3. Montage selon l'une des revendications 1 et 2, caractérisé par le fait que la barrette (6) présente sur son côté frontal, tourné vers le milieu du wagon, un biseau (8) qui descend vers l'extrémité du wagon, et que la pièce de serrage

(10) est un pendule oscillant dans la direction longitudinale du wagon qui peut être serré contre le biseau (8) de la barrette (6) au moyen d'une pièce de calage (15) mue verticalement par une vis verticale tournante (13) montée sur la tête (1

4. Montage selon l'une des revendications 1 à 3, caractérisé par le fait que les surfaces correspondantes de la pièce de serrage (10) et de la pièce de calage (15) sont prismatiques et inclinées de façon à descendre vers le plan médian transversal du wagon.

5. Montage selon l'une des revendications 1 à 4, caractérisé par le fait que la face opposée à la pièce de serrage (10) de la pièce de calage (15) est verticale et plane et s'appuie contre un guide vertical (17) de la tête (1

6. Tête amovible (1) pour wagon de marchandises (2) à petites roues et plate-forme de chargement surbaissée (3), portant le dispositif d'attelage (5) et le dispositif de tamponnement (4), caractérisée par le fait que sont prévues à une certaine distance l'une de l'autre sur la tête (1), une pièce fixe de pression (9), soumise aux forces de tamponnement, et une pièce mobile de serrage (10), soumise aux forces de traction et immobilisant la tête (1), destinées à coopérer avec une barrette verticale (6), à extrémités frontales profilées, placée de chaque côté du plan médian longitudinal du wagon (2) près de chacun des côtés longitudinaux et de l'extrémité de celui-ci sur la plate-forme de chargement (3) de celui-ci, parallèlement à l'axe longitudinal de celui-ci.
